# EUROPÄISCHE PATENTSCHRIFT

(11) **EP 0 033 355 B1**
(45) Veröffentlichungstag und Bekanntmachung des Hinweises auf die Patenterteilung: **27.07.1983**
(21) Anmeldenummer: 80103499.2
(22) Anmeldetag: 23.06.1980
(51) Int. Cl.: H01H 33/985

(54) **Druckgasschalter**
Gas-blast circuit-breaker
Disjoncteur à gaz comprimé

(30) Priorität: 25.01.1980 CH 597/80
(43) Veröffentlichungstag der Anmeldung: 12.08.1981
(73) Patentinhaber: Sprecher + Schuh AG, CH-5001 Aarau (CH)
(72) Erfinder: Roth, Adrian W., Dr., Dipl.-Ing., CH-5000 Aarau (CH)
(74) Vertreter: Monsch, René

## Beschreibung

Die vorliegende Erfindung betrifft einen Druckgasschalter mit einem festen und einem beweglichen Kontaktstück, die in und außer Eingriff miteinander bringbar sind, mit einer durch das bewegliche Kontaktstück im Zuge der Ausschaltbewegung freigebbaren Blasdüse, die sich einlaßseitig an einem Lichtbogenraum anschließt, wobei der Lichtbogenraum über mindestens ein Einlaß-Überdruckventil mit einem Druckspeicherraum in Verbindung steht (siehe z. B. DE-A-2 741 022).

Auch aus der CH-AS 596 662 ist ein Druckgasschalter der eingangs erwähnten Art bekannt. Bei dieser Anordnung mündet der mit einem federbelasteten Freikolben ausgerüstete Druckspeicherraum in einen zwischen dem Lichtbogenraum und der Blasdüse gebildeten Spalt. Dieser Druckgasschalter ist aus relativ vielen Teilen zusammengebaut und ist wirtschaftlich nachteilig.

Aus der CH-AS 306479 ist ein weiterer Druckgasschalter mit einem festen und einem beweglichen Kontaktstück, die in und außer Eingriff miteinander bringbar sind, bekannt. Bei diesem Druckgasschalter ist auch eine durch das bewegliche Kontaktstück im Zuge der Ausschaltbewegung freigebbare Blasdüse vorgesehen, die einlaßseitig mit einem nur das feste Kontaktstück und Kühlbleche enthaltenden Lichtbogenraum in Verbindung steht. Um im Lichtbogenraum nicht zu hohe, den Schalter gefährdende Druckwerte zu erhalten, muß die Größe des Lichtbogenraumes auf den größten zu löschenden Strom ausgerichtet sein. Für die Unterbrechung hoher Ströme muß daher ein relativ großer Lichtbogenraum vorhanden sein. Bei der Unterbrechung relativ kleiner, insbesondere kapazitiver oder induktiver Ströme mit dem gleichen Schalter kann sich dabei im relativ großen Lichtbogenraum nur ein relativ kleiner Druck aufbauen. Dieser relativ kleine Druck reicht für die Unterhaltung einer für die Lichtbogenlöschung erforderliche Löschmittelströmung durch die Blasdüse nicht aus. Dieser Schalter ist daher nur für einen relativ kleinen Strombereich geeignet.

Aufgabe der Erfindung ist es, einen Druckgasschalter anzugeben, der wirtschaftlich vorteilhaft ist und sowohl für die Unterbrechung von kleinen als auch von in der Praxis vorkommenden größten Strömen geeignet ist.

Die gestellte Aufgabe ist dadurch gelöst, daß der mit dem Lichtbogenraum über mindestens ein Einlaß-Überdruckventil in Verbindung stehende Druckspeicherraum mindestens ein den Druckspeicherraum mit dem Lichtbogenraum verbindendes Auslaß-Rückschlagventil aufweist und daß mindestens ein solcher Druckspeicherraum vorhanden ist.

Vorteilhafterweise sind mehrere für mindestens zwei unterschiedliche, durch die Einlaß-Überdruckventile gegebene Druckwerte bestimmte Druckspeicherräume vorgesehen.

Die Druckspeicherräume können pneumatisch parallel oder in Reihe geschaltet sein, wobei bei einer Reihenschaltung der in bezug auf den benachbarten Druckspeicherraum für einen kleineren Druckwert vorgesehene Druckspeicherraum dem Lichtbogenraum näher liegt.

Die Druckspeicherräume können aber auch sowohl in Reihe als auch parallel geschaltet sein.

Vorzugsweise sind die mit dem Lichtbogenraum benachbarten Auslaß-Rückschlagventile tangentiale Flatterventile, die eine tangentiale Einströmung des Gases aus dem Druckspeicherraum in den Lichtbogenraum bewirken.

Die Druckspeicherräume und der Lichtbogenraum können mit aus Metall bestehenden Verstärkungs- und Kühlwänden ausgerüstet sein.

Ausführungsbeispiele des vorgeschlagenen Druckgasschalters sind nachstehend anhand der Zeichnungen näher erläutert. Es zeigt
Fig. 1 einen schematischen Axialschnitt eines Druckgasschalters mit mehreren pneumatisch parallel und
Fig.2 mit mehreren pneumatisch in Reihe geschalteten Druckspeicherräumen.

Der in Fig. 1 dargestellte Druckgasschalter weist ein mit einem elektronegativen Gas, z. B. mit Schwefelhexafluorid, gefülltes, aus Isolierstoff bestehendes Gehäuse 1 auf, das das mit dem einen Anschluß des Schalters verbundene, feste Kontaktstück 2 trägt. Dem festen Kontaktstück ist ein Abbrandring 3 aus Graphit vorgelagert. Das bewegliche Kontaktstück 4 wird bei einer Ausschaltbewegung durch einen nicht dargestellten Antrieb im mit dem anderen Anschluß des Schalters verbundenen Gleitkontakt 5 nach unten gezogen. Die aus Isolierstoff bestehende Blasdüse 6 ist im Gehäuse 1 befestigt. Die Blasdüse 6 steht einlaßseitig mit dem Lichtbogenraum 7 in Verbindung. Es sind zwei Druckspeicherräume 8 und 9 vorgesehen, die mit den Einlaß-Überdruckventilen 10 und 11 und mit den Auslaß-Rückschlagventilen 12 und 13 abgeschlossen sind. Die Druckspeicherräume 8 und 9 können durch radiale, in der Fig. 1 nicht dargestellte Zwischenwände unterteilt sein. Bei unterteilten Druckspeicherräumen können die segmentförmigen Teilräume für unterschiedliche Druckwerte vorgesehen sein. In diesem Fall weisen die Einlaß-Überdruckventile der einzelnen segmentförmigen Teilräume verschiedene Ansprechdruckwerte auf. In den Druckspeicherräumen können auch z. B. aus Kupferblechen bestehende Kühlrippen eingebaut sein.

Bei dem in Fig. aufgezeichneten Druckgasschalter sind funktionell sich entsprechende Bestandteile mit den gleichen Bezugsziffern bezeichnet, wie in Fig. 1, auch wenn sie nicht exakt dieselbe Formgebung aufweisen sollten. Es sind zwei pneumatisch in Reihe geschaltete Druckspeicherräume 14 und 15 vorhanden, die mit den Einlaß-Überdruckventilen 16 und 17 und mit den Auslaß-Rückschlagventilen 18 und 19 abgeschlossen sind. Das Auslaß-Rückschlagventil 18 ist ein tangentiales Flatterventil, wie auch aus der kleinen Skizze 20 in der Draufsicht ersichtlich ist. Die Druckspeicherräume 14 und 15 weisen aus Metall bestehende Verstärkungs-und Kühlwände 22 auf. Bei dieser Anordnung können die ringförmigen Druckspeicherräume 14, 15 auch durch radiale oder andere Wände in einzelne Teilräume unterteilt werden. Bei einer solchen Anordnung entstehen mehrere pneumatisch parallel und in Reihe geschaltete Druckspeicherräume. Durch Abstufung der Ansprechdruckwerte der zu den einzelnen Teilräumen gehörenden Einlaß-Überdruckventile ist eine gute Anpassung der erforderlichen Druckspeicherräume an den zu unterbrechenden Strom möglich.

Die Wirkungsweise der anhand der beiden Figuren beschriebenen Druckgasschalter ist folgende: Bei einer Ausschaltbewegung wird das bewegliche Schaltstück 4 in der in Fig. 1 dargestellten Anordnung nach unten gezogen. Zwischen dem festen Kontaktstück 2, resp. dem Abbrandring 3 und dem beweglichen Schaltstück 4 entsteht nach der Kontakttrennung ein Lichtbogen. Die dabei entstehenden heißen und stark ionisierten Gase strömen in den Lichtbogenraum und verursachen dort in Abhängigkeit des zu unterbrechenden Stromes eine Druckerhöhung. Die Einlaß-Überdruckventile 10 haben einen geringeren Ansprechdruck als die gegenüberliegenden Einlaß-Überdruckventile 11. Demnach wird bis zu einer ersten Stromgrenze kein Einlaß-Überdruckventil ansprechen. Dieser Strombereich ist für die kleinen Ströme vorgesehen. Im relativ klein gehaltenen Lichtbogenraum 7 kann sich ein Druck aufbauen, der nach Freigeben der Blasdüse 6 durch das bewegliche Kontaktstück 4 eine für die Löschung des Lichtbogens ausreichende Strömung in den Ausblasraum 21 verursacht. Wenn der im Lichtbogen geführte Strom bei einer Unterbrechung diese erste Grenze übersteigt, steigt auch der Druck im Lichtbogenraum 7 über den Ansprechswert der Einlaß-Überdruckventile 10. In diesem Fall wird der für die Blasung des Lichtbogens maßgebende Druck in den beiden Räumen, im Lichtbogenraum 7 und im Druckspeicherraum 9, aufgebaut. Die Entladung des Druckspeicherraumes 9 erfolgt praktisch ohne Druckabfall über das Auslaß-Rückschlagventil 12, sobald die Öffnung der Blasdüse 6 frei ist. Bei noch größeren Stromwerten stehen alle drei Räume 7, 8 und 9 für die Druckspeicherung zur Verfügung. Bei mehreren Druckspeicherräumen kann man den Ansprechdruck der Einlaß-Überdruckventile den vorgewählten Stromwerten anpassen und so im ganzen Strombereich eine optimale Löschung des Schaltlichtbogens erreichen.

Die Wirkungsweise des in Fig. 2 dargestellten Druckgasschalters ist ähnlich wie vorhergehend beschrieben. Hier sind jedoch die beiden Druckspeicherräume 14 und 15 pneumatisch in Reihe geschaltet. Über eine erste Stromgrenze spricht das Einlaß-Überdruckventil 16 und über eine zweite Stromgrenze auch das Einlaß-Überdruckventil 17 des zweiten Druckspeicherraumes 15 an. Die Entladung der Druckspeicherräume erfolgt über die Auslaß-Rückschlagventile 18 und 19 praktisch ohne Druckabfall bei freier Blasdüsenöffnung. Das letztere, an den Lichtbogenraum 7 grenzende Auslaß-Rückschlagventil 18 besteht aus mehreren am Umfang angeordneten tangentialen Flatterventilen, die eine für die Lichtbogenlöschung vorteilhafte tangentiale Ein strömung des Gases bewirken. Die Kühlung des in die Druckspeicherräume 14 und 15 einströmenden, heißen Gases wird durch die Aluminiumgußwandung 22 begünstigt. Diese Aluminiumgußwandung erlaubt außerdem die Zulassung höherer Druckwerte in den Druckspeicherräumen 14, 15, und im Lichtbo^{g}enraum 7, was zu kleineren Schalterabmessungen führt und somit wirtschaftliche Vorteile bedeutet.

## Patentansprüche

1. Druckgasschalter mit einem festen (2) und einem beweglichen (4) Kontaktstück, die in und außer Eingriff miteinander bringbar sind, mit einer durch das bewegliche Kontaktstück (4) im Zuge der Ausschaltbewegung freigebbaren Blasdüse (6), die sich einlaßseitig an einen Lichtbogenraum (7) anschließt, wobei der Lichtbogenraum über mindestens ein Einlaß-Überdruckventil (10, 11; 16, 17) mit einem Druckspeicherraum (8, 9; 14, 15) in Verbindung steht, dadurch gekennzeichnet, daß der mit dem Lichtbogenraum (7) über mindestens ein Einlaß-Überdruckventil (10, 11; 16, 17) in Verbindung stehende Druckspeicherraum (8, 9; 14, 15) mindestens ein den Druckspeicherraum (8, 9; 14, 15) mit dem Lichtbogenraum (7) verbindendes Auslaß-Rückschlagventil (12, 13; 18, 19) aufweist und daß mindestens ein solcher Druckspeicherraum (8, 9; 14, 15) vorhanden ist.

2. Druckgasschalter nach Anspruch 1, dadurch gekennzeichnet, daß mehrere für mindestens zwei unterschiedliche, durch die Einlaß-Überdruckventile (10, 11; 16, 17) gegebene Druckwerte bestimmte Druckspeicherräume (8, 9; 14, 15) vorgesehen sind.

3. Druckgasschalter nach Anspruch 2, dadurch gekennzeichnet, daß die Druckspeicherräume (8, 9) pneumatisch parallel geschaltet sind.

4. Druckgasschalter nach Anspruch 2, dadurch gekennzeichnet, daß die Druckspeicherräume (14, 15) pneumatisch in Reihe geschaltet sind, wobei der in bezug auf den benachbarten Druckspeicherraum (15) für einen kleineren Druckwert vorgesehene Druckspeicherraum (14) dem Lichtbogenraum (7) näher liegt.

5. Druckgasschalter nach den Ansprüchen 3 und 4, dadurch gekennzeichnet, daß die Druckspeicherräume pneumatisch sowohl in Reihe als auch parallel geschaltet sind.

6. Druckgasschalter nach einem der vorhergehenden Ansprüche, dadurch gekennzeichnet, daß die mit dem Lichtbogenraum (7) benachbarten Auslaß-Rückschlagventile (18) tangentiale Flatterventile sind, die eine tangentiale Einströmung des Gases aus dem Druckspeicherraum (14) in den Lichtbogenraum (7) bewirken.

7. Druckgasschalter nach einem der vorhergehenden Ansprüche, dadurch gekennzeichnet, daß die Druckspeicherräume (14, 15) und der Lichtbogenraum (7) mit aus Metall bestehenden Verstärkungs- und Kühlwänden (22) ausgerüstet sind.

## Claims

1. Gas-blast circuit-breaker having a fixed (2) and a movable (4) contact member which can be made to engage and disengage with one another, with a blow nozzle (6) which is releasable by the movable contact member (4) in the course of the circuit breaking movement, the blow nozzle (6) on the inlet side being connected to an arcing chamber (7) which is connected to a pressure accumulator chamber (8, 9; 14, 15) via at least one inlet-pressure relief valve (10, 11; 16, 17), characterised in that the pressure accumulator chamber (8, 9; 14, 15) connected to the arcing chamber (7) via at least one inlet pressure relief valve (10, 11; 16, 17) has at least one outlet non-return valve (12, 13; 18, 19) connecting the pressure accumulator chamber (8, 9; 14, 15) with the arcing chamber (7) and that at least one such pressure accumulator chamber (8, 9; 14, 15) is provided.

2. Gas-blast circuit-breaker according to Claim 1, characterised in that several pressure accumulator chambers (8, 9; 14, 15) for at least two different pressure values determined by the inlet pressure relief valves (10, 11; 16, 17) are provided.

3. Gas-blast circuit-breaker according to Claim 2, characterised in that the pressure accumulator chambers (8, 9) are pneumatically connected in parallel.

4. Gas-blast circuit-breaker according to Claim 2, characterised in that the pressure accumulator chambers (14, 15) are pneumatically connected in series, and the pressure accumulator chamber (14) intended for a lower pressure value than that of the adjacent pressure accumulator chamber (15) is situated closer to the arcing chamber (7).

5. Gas-blast circuit-breaker according to Claims 3 and 4, characterised in that the pressure accumulator chambers are pneumatically connected in series as well as in parallel.

6. Gas-blast circuit-breaker according to one of the preceding claims, characterised in that the outlet non-return valves (18) adjacent to the arcing chamber (7) are tangential float valves which cause the gas to flow tangentially out of the pressure accumulator chamber (14) into the arcing chamber (7).

7. Gas-blast circuit-breaker according to one of the preceding claims, characterised in that the pressure accumulator chambers (14, 15) and the arcing chamber (7) are fitted with metal reinforcing and cooling walls (22).

## Revendications

1. Disjoncteur à gaz comprimé comprenant une pièce de contact fixe (2) et une pièce de contact mobile (4) susceptibles d'être amenées en contact l'une avec l'autre, respectivement séparées l'une de l'autre, et une duse de soufflage (6) ouvrable par la pièce de contact mobile (4) lors du mouvement de disjonction, l'espace de formation de l'arc électrique (7) étant en communication par au moins une soupape de surpression, travaillant en soupape d'admission (10, 11; 16, 17) avec une chambre accumulatrice de pression (8, 9; 14, 15), caractérisée par le fait que la chambre accumulatrice de pression (8, 9; 14, 15), en liaison avec l'espace de foramtion de l'arc électrique (7) à travers au moins une soupape de surpression (10, 11; 16, 17), présente au moins une soupape de retenue, travaillant en soupape d'échappement (12, 13; 18, 19) et qu'il est prévu au moins une chambre accumulatrice de pression (8, 9; 14, 15).

2. Disjoncteur à ganz comprimé selon la revendication 1, caractérisé par le fait qu'il est prévu plusieurs chambres accumulatrices de pression (8, 9; 14, 15) pour au moins deux valeurs de pression différentes déterminées par les soupapes de surpression (10, 11; 16,17).

3. Disjoncteur à gaz comprimé selon la revendication 2, caractérisé par le fait que les chambres accumulatrices de pression (8, 9) sont branchées pneumatiquement en parallèle.

4. Disjoncteur à gaz comprimé selon la revendication 2, caractérisé par le fait que les chambres accumulatrices de pression (14, 15) sont branchées pneumatiquement en série, la chambre accumulatrice de pression (14) prévue pour la valeur de pression la plus faible étant plus proche de l'espace de formation de l'arc (7) que l'autre chambre accumulatrice de pression (15).

5. Disjoncteur à gaz comprimé selon les revendications 3 et 4, caractérisé par le fait que les chambres accumulatrices de pression sont branchées aussi bien en série qu'en parallèle.

6. Disjoncteur à gaz comprimé selon l'une des revendications précédentes, caractérisé par le fait que les soupapes de surpression, travaillant en soupape d'échappement (18), jouxtant l'espace de formation de l'arc électrique (7), sont des soupapes flottantes qui assurent un écoulement tangentiel du gaz de la chambre accumulatrice de pression (14) dans l'espace de formation de l'arc (7).

7. Disjoncteur à gaz comprimé selon l'une des revendication précédentes, caractérisé par le fait que les chambres accumulatrices de pression (14, 15) et l'espace de formation de l'arc électrique (7) sont équipés de parois de renforcement et de refroidissement en métal (22).
